# EUROPÄISCHE PATENTSCHRIFT

(11) **EP 0 263 443 B1**
(45) Veröffentlichungstag und Bekanntmachung des Hinweises auf die Patenterteilung: **20.05.1992**
(21) Anmeldenummer: 87114400.2
(22) Anmeldetag: 02.10.1987
(51) Int. Cl.: B01F 3/08, B01F 5/00, F02M 25/02, F23K 5/00

(54) **Verfahren und Gerät zur Erzeugung einer Wasser-in-Oel-Emulsion**
Method and device for producing a water-in-oil emulsion
Procédé et dispositif pour produire une émulsion eau-en-huile

(30) Priorität: 08.10.1986 CH 4013/86; 13.07.1987 CH 2664/87
(43) Veröffentlichungstag der Anmeldung: 13.04.1988
(73) Patentinhaber: Zugol AG, CH-6052 Hergiswil (CH)
(72) Erfinder: Kunz, Gerold, Dr., CH-8008 Zürich (CH)
(74) Vertreter: Scheidegger, Werner & Co.

(56) Entgegenhaltungen:
- EP-A- 0 033 285
- GB-A- 1 208 033
- GB-A- 2 062 091
- US-A- 3 606 868
- US-A- 4 087 862

## Beschreibung

Die vorliegende Erfindung betrifft ein Verfahren und ein Gerät zur rein mechanischen Erzeugung einer Wasser-in-Oel-Emulsion, bei welchem zur Erzielung eines vorbestimmten Wasser/Oel-Mengenverhältnisses aus getrennten Vorratsbehältern Wasser und Oel dosiert zusammengeführt und anschliessend das Gemisch in eine Mischkammer gefördert, dort die Emulsion mittels Durchmischung der beiden Komponenten gebildet, die Emulsion einem Vorratsraum und ein Teil dieser Emulsion aus dem Vorratsraum einem Verbraucher zugeführt und nicht verbrauchter Teil der Emulsion in die Mischkammer zurückgeführt wird.

Es ist eine Vielzahl von Emulgatoren, d.h. chemische Zusatzstoffe, bekannt, welche zur Erzeugung von wenigstens kurzzeitig stabilen Emulsionen, d.h. homogene Vermischungen zweier an sich nicht mischbarer Stoffe, wie z.B. eine Wasser-Oel-Flüssigkeit, verwendet werden. Ebenfalls gibt es einige wenige mechanische Verfahren zur Erzeugung von Emulsionen, wobei die Emulsionen aber nach unterschiedlich langer Zeit wieder entmischt werden.

In einer Reihe von Anwendungsfällen, gerade bei Brennkraftmaschinen und Oelbrennern, braucht ein Stoffgemisch, wie z.B. eine Emulsion, nur kurzfristig in einer bestimmten Form vorzuliegen.

Das Ziel der vorliegenden Erfindung lag in der Schaffung eines Verfahrens bzw. eines Gerätes, welches insbesondere für den Einsatz in Kraftfahrzeugen eine Wasser-in-Oel-Emulsion als Brennstoff für Dieselmotoren zuverlässig und auf möglichst einfache Weise aufbereitet. Das Beimischen von Wasser in Kraftstoffe führt zu geringerem Kraftstoffverbrauch, reduzierten Schadstoffen oder zu einer Leistungssteigerung von Verbrennungsmotoren. Herkömmlicherweise wird dabei über eine separate Einspritzanlage das Wasser in den Zylinderraum eingebracht und vermischt sich dort mit dem eingespritzten Brennstoff kurz vor der Verbrennung.

Dies bedeutet aber einen enormen Mehraufwand an Zusatzaggregaten am Motor selbst und wird praktisch nur an Grossdieselmotoren oder dort, wo kurzzeitig eine grosse Leistung erforderlich ist, eingesetzt.

Wenigstens teilweise mechanisch arbeitende Verfahren und Einrichtungen zur Erzeugung einer Wasser-in-Oel Emulsion sind aus US-A-3 606 868 und GB-A-2 062 091 bekannt. Bei diesen wird aus getrennten Vorratsbehältern Wasser bzw. Oel in eine Mischkammer geführt, dort die Emulsion mittels Durchmischung der beiden Komponenten gebildet und zumindest ein Teil dieser Emulsion aus der Mischkammer einem Verbraucher zugeführt und gegebenenfalls nicht verbrauchter Teil der Emulsion in die Mischkammer zurückgeführt wird.

Bei diesen bekannten Einrichtungen kann die Durchmischung und Stabilität der Emulsion nicht optimal gewährleistet werden, es sei denn es würden noch zusätzlich chemische Stabilisatoren einesetzt (vgl. US-A-3 606 868).

Für den Einsatz in Verbrennungsmaschinen kommen chemische Emulgatoren wegen der Erzeugung zusätzlicher Schadstoffe nicht in Betracht. Herkömmliche mechanische Geräte zur Erzielung von Wasser-in-Oel-Emulsionen weisen aber den Nachteil auf, dass bei den erforderlichen kleinen Durchflussmengen beispielsweise für leichte Fahrzeugdieselmotoren kein konstantes Mischungsverhältnis erreicht wird, was aber für einen vernünftigen Betrieb gefordert werden muss.

Das erfindungsgemässe Verfahren der eingangs definierten Art zeichnet sich durch die Merkmale gemäss kennzeichnendem Teil von Anspruch 1 aus.

Die gestellte Aufgabe wird bei einem Gerät mit einer an getrennte Vorratsbehälter für Wasser bzw. Oel angeschlossenen Mischkammer und mit dieser in Verbindung stehendem Vorratsraum mit einer zu einem Verbraucher führenden Auslassleitung, mit einer Dosiervorrichtung zur Erzielung eines vorbestimmten Wasser/Oel-Mengenverhältnisses, und mit einer Verbindungsleitung zwischen der Dosiervorrichtung und der Mischkammer, durch welche die dosierten Wasser- und Oelmengen in die Mischkammer geführt werden, nach der Erfindung gelöst durch die Merkmale gemäss dem kennzeichnenden Teil von Anspruch 2.

Besonders vorteilhaft für den Einsatz in Fahrzeugmotoren hat sich die Dosiervorrichtung mit Membranwänden und elektromagnetischem Hubantrieb erwiesen. Sie ist geeignet, bei den ständig ändernden Betriebsbedingungen ein konstantes Wasser-Oel-Verhältnis zu erreichen. Gleichzeitig weist das Gerät eine besonders vorteilhafte Notlaufeigenschaft auf, indem selbst bei unterbrochener Stromzufuhr zum Hubantrieb Dieselöl zum Motorbetrieb durch entsprechende Dimensionierung der Rückschlagventile und des Magnetes in den Leitungen zur Verfügung steht.

Als äusserst wichtig zur Erzielung einer stabilen Emulsion im Gerät hat sich erwiesen, dass die Fördermittel zur Erzeugung eines ständigen geschlossenen Kreislaufs im Gerät die Flüssigkeit bzw. deren Komponenten nur sanft beschleunigen darf, wie dies beispielsweise durch gebogene Förderschaufeln einer elektrisch betriebenen Niederdruck-Kreiselpumpe erzielt wird.

Ebenfalls darf die Durchmischung und Verwirbelung in der Mischkammer nicht abrupt erfolgen. Vorzugsweise ist die Mischkammer halbkugelförmig mit zwei konzentrischen Kammern ausgebildet, wobei die innere Kammer in einen sich trichterförmig verengenden Teil mündet, wo die Emulsion beschleunigt wird und ebenfalls der Drall, den sie durch die tangentiale Zuführung in die äussere Kammer erhalten hat, verstärkt wird und die Durchmischung fördert.

Der sich trichterförmig verengende Kanal mündet vorzugsweise in eine etwa zylinderförmige Expansionskammer, womit eine Verstärkung der Durchmischung erreicht wird. Diese Expansionskammer mündet schliesslich, sich am Ende wiederum verengend, in einen Vorratsraum.

Im Vorratsraum wird die Emulsion durch tangentialen Einlass ständig in Bewegung gehalten, wodurch sie nicht entmischt wird und stabil bleibt.

Der Vorratsraum weist einen Verbindungskanal zu der Saugseite der Flügelradpumpe auf, so dass im Gerät ständig ein geschlossener Kreislauf aufrechterhalten bleibt, dies solange wie die Fördermittel in Betrieb stehen.

Der Vorratsraum besitzt ebenfalls eine Entnahmeleitung für die Zuleitung der Emulsion zum Verbraucher, beispielsweise zur Einspritzpumpe eines Dieselmotors. Dieser Anschluss liegt vorzugsweise etwa in derselben Querschnittsebene im Vorratsraum wie der Zulauf aus der Mischkammer. Als ideal hat sich ein halbkugelförmig ausgebildeter Teil des Vorratsraumes mit im Zenit angebrachter Entlüftungsöffnung erwiesen.

Wird das Gerät zum Betreiben eines Fahrzeug-Dieselmotors verwendet, so fallen an den Einspritzdüsen kleine Leckagemengen von Treibstoff, hier also von Emulsion an, welche wieder zurückgeführt werden müssen. Dazu ist ein zusätzlicher Anschluss im Saugbereich der Flügelradpumpe vorgesehen.

Für den Einsatz in Fahrzeugmotoren hat sich ein Wasser-zu-Oel Verhältnis von etwa 1:10 als besonders vorteilhaft erwiesen. Gerade Schadstoffe wie Russ, Stickoxide und Kohlendioxid werden deutlich reduziert im Vergleich zum Betrieb mit Dieselöl allein.

Die Verwendung des erfindungsgemässen Gerätes zur Erzeugung einer Wasser-in-Oel Emulsion liefert beispielsweise an Verbrennungsmaschinen oder Oelbrenner eine auch unter ständig wechselnden Betriebsbedingungen im wesentlichen stabile, im Verhältnis Wasser-Oel konstante Emulsion, welche sehr stark zur Verminderung von Schadstoffausstoss beiträgt.

Die Erfindung wird nachstehend anhand eines in den Zeichnungen dargestellten Ausführungsbeispiels noch näher erläutert. Es zeigen:
Fig. 1 schematisch den Querschnitt durch ein erfindungsgemässes Gerät;
Fig. 2 einen Querschnitt durch eine Dosiervorrichtung;
Fig. 3 das Anschlussschema des Gerätes zum Betreiben eines Diesel-Einspritzmotors.

In Fig. 1 ist der Aufbau eines erfindungsgemässen Gerätes dargestellt, wobei die Pfeile jeweils die Strömungsrichtung der Emulsion resp. von Wasser und Oel anzeigen. Die Wasserleitung 10 und die Oelleitung 11 führen in die Dosiervorrichtung 1, wonach die exakt dosierten Mengen dieser Flüssigkeiten über die Auslassleitungen 10' bzw. 11' in der Sammelleitung 12 zusammengeführt werden und zur Saugseite einer Flügelradpumpe, hier einer Kreiselpumpe 2, gelangen. Das durch die Pumpe 2 beschleunigte Gemisch gelangt über die Zufuhrleitung 28 in die Mischkammer 3. Die Mischkammer 3 ist in eine äussere Kammer 3', in welche die Zufuhrleitung 28 tangential mündet, sowie eine innere Kammer 3" aufgeteilt. Die Trennwand der beiden Kammern 3', 3" weist kreisförmige Ausnehmungen 6 auf, welche zur Strömungsrichtung etwa parallel angeschrägt werden. Durch diese Anordnung wird eine besonders vorteilhafte Durchmischung des Wasser-Oel-Gemisches erreicht und eine Wasserin-Oel Emulsion erzeugt. Dadurch, dass der wegführende Teil 3"' der Mischkammer 3 sich konisch verjüngend ausgebildet ist, wird die Verwirbelung und Vermischung der Wasser- und Oel-Teilchen intensiviert. Schliesslich mündet der Gefässteil 3"', sich sprunghaft erweiternd, in eine Expansionskammer 4, bevor die Emulsion schliesslich in den Vorratsraum 5 gelangt. Durch die tangentiale Zuführung in den Vorratsraum 5 wird erreicht, dass die Emulsion im Vorratsraum 5 ständig in Bewegung (Wirbel) bleibt. Um die beim ersten Füllvorgang im Gerät befindliche Luft wegzuführen, besitzt der Vorratsraum 5 an seiner höchsten Stelle eine Entlüftungsöffnung 7. Die Entnahmeöffnung bzw. -leitung 8, welche beispielsweise beim Einsatz in Dieselmotoren zur Einspritzpumpe führt, befindet sich vorzugsweise auf derselben Höhe des Vorratsraumes 5 wie dessen tangentiale Zuführleitung des Expansionskammer 4. Damit immer eine ideale Emulsion im Vorratsraum 5 zur Verfügung steht, wird im Gerät selbst ständig ein Kreislauf der Emulsion aufrechterhalten, indem der Vorratsraum 5 am unterem Ende einen als Rücklaufkanal ausgebildeten Raumteil 5", zur Flügelradpumpe 2 führend, aufweist.

Allfällige Ueberschussmengen von nicht verbrauchten Emulsionen können über die Rückführleitung 9 ebenfalls wieder in den Kreislauf zurückgespiesen werden. Dieser muss unbedingt auf der Saugseite der Flügelradpumpe 2 angebracht sein.

Der Aufbau der Dosiervorrichtung 1 ist aus Fig. 2 der Zeichnung naher ersichtlich. Die Dosiervorrichtung 1 weist eine Pumpenkammer 14 für Wasser sowie eine entsprechend dem gewünschten Wasser-Oel Verhältnis grössere Kammer 15 für Oel auf. In den Zuleitungen 10,11 resp. der Abführleitungen 10', 11' sind Rückschlagventile 13 angebracht.

Die Membranwände 16,17 sind über eine feste Betätigungsstange 18 miteinander gekuppelt und werden vorzugsweise mit einem elektromagnetischen Antrieb (nicht dargestellt) verbunden, welcher die Membranen oszillierend antreibt. Durch die Dimensionierung der Pumpenkammern 14,15 bzw. der Membranflächen 16,17 wird dabei jeweils Wasser und Oel in einem bestimmten, konstanten Verhältnis in die Leitung 12 geführt. Die Durchflussmenge kann dabei entweder durch die Frequenz der Membranbewegung oder durch unterschiedlichen Hub variiert werden. Da durch einen elektromagnetischen Antrieb der Hub nicht starr ist, sondern vom Gegendruck abhängt, ist keine besondere Steuerung der Durchflussmenge durch die Dosiervorrichtung notwendig. Bei entsprechender Dimensionierung des Hubmagneten genügt schon ein geringer Druckaufbau in der Leitung 12, wenn z.B. aus dem Vorratsraum 5 kein oder nur wenig Emulsion entnommen wird, damit die entsprechenden Rückschlagventile 13 geschlossen bleiben. Wird eine grosse Menge an Emulsion benötigt, so bewirkt ein niedriger Druck in der Leitung 12 einen kleinen Gegendruck in den Kammern 14,15 und der Hubmagnet erreicht einen grossen Hub mit entsprechend grosser Durchflussmenge.

Ein ebenfalls grosser Vorteil stellt die Notlaufeigenschaft der Dosiervorrichtung dar, indem bei defektem Antrieb der Membranen 16,17 die Wasserzuleitung 10 durch das Rückschlagventil 13 dieser Leitung geschlossen wird (wenn das Ventil eine entsprechend dimensionierte Feder besitzt, die einen grösseren Druck ausübt als der Druck in der Wasserzuleitung). Die Oelzufuhr über die Leitung 11 erfolgt vorzugsweise mittels einer Pumpe, wodurch ein genügend grosser Druck erzielt werden kann, um beide Ventile in der Leitung 11, resp. der Leitung 11' offen zu halten und somit das Gerät mit Oel zu versorgen. Dadurch bleibt ein problemloser Betrieb beispielsweise eines Dieselmotors mit Dieselöl allein gewährleistet.

Ein Anschlussschema des ganzen Gerätes 19 an einen Fahrzeug-Dieselmotor 26 zeigt Fig. 3. Der Wassertank 21 sollte gegenüber dem Anschluss am Gerät 19 etwas erhöht angebracht sein, während der Oeltank 20 beliebig angeordnet werden kann, da eine dazwischenliegende Förderpumpe 22 vorgesehen ist. Die Entnahmeleitung 23 vom Vorratsraum 5 im Gerät 19 führt zur Einspritzpumpe 24. Von dort gelangt die Emulsion über die Einspritzdüsen 25 in den Brennraum des Dieselmotors 26. Die Leckageleitungen 27,27' werden mit dem Rückführanschluss 9 (Fig. 1) des Gerätes 19 gekoppelt.

## Patentansprüche

1. Verfahren zur rein mechanischen Erzeugung einer Wasser-in-Oel-Emulsion, bei welchem zur Erzielung eines vorbestimmten Wasser/Oel-Mengenverhältnisses aus getrennten Vorratsbehältern Wasser und Oel dosiert zusammengeführt und anschliessend das Gemisch in eine Mischkammer gefördert, dort die Emulsion mittels Durchmischung der beiden Komponenten gebildet, die Emulsion einem Vorratsraum und ein Teil dieser Emulsion aus dem Vorratsraum einem Verbraucher zugeführt und nicht verbrauchter Teil der Emulsion in die Mischkammer zurückgeführt wird, dadurch gekennzeichnet, dass die erforderlichen dosierten Mengen an Wasser und Oel zusammen unter möglichst sanfter Beschleunigung zur Erzeugung der Emulsion tangential unter Bildung einer Wirbelbewegung in eine Mischkammer mit sich trichterförmig verengendem Auslass gefördert werden und dass die in letzterer erzeugte Emulsion unter mindestens einer Beschleunigung, gefolgt von mindestens einer Expansion aus der Mischkammer in den Vorratsraum weiterbefördert und dort ebenfalls in ständiger Wirbelbewegung gehalten wird, während die verbleibende Teilmenge der Emulsion aus dem Vorratsraum unter möglichst sanfter Beschleunigung mit dem oben genannten Gemisch erneut zurück in die Mischkammer und damit in einen geschlossenen Kreislauf gefördert wird.

2. Gerät zur Durchführung des Verfahrens nach Anspruch 1, mit einer an getrennte Vorratsbehälter für Wasser bzw. Oel angeschlossenen Mischkammer (3) und mit dieser in Verbindung stehendem Vorratsraum (5) mit einer zu einem Verbraucher führenden Auslassleitung (8), mit einer Dosiervorrichtung (1) zur Erzielung eines vorbestimmten Wasser/Oel-Mengenverhältnisses und mit einer Verbindungsleitung (12, 28) zwischen der Dosiervorrichtung (1) und der Mischkammer (3), durch welche die dosierten Wasser- und Oelmengen in die Mischkammer (3) geführt werden, gekennzeichnet durch eine Mischkammer (3) mit wenigstens einem tangentialen Einlass und einem axialen, sich trichterförmig verengenden Auslass und durch eine in die Verbindungsleitung (12, 18) eingebaute Niederdruckpumpe (2), wobei die Verbindung zwischen dem Auslass der Mischkammer (3) und dem Vorratsraum (5) eine Expansionskammer (4) bildet, welche mit einem sich verengenden Auslass tangential in den Vorratsraum (5) führt, und dass der letztere einen zur Saugseite der Niederdruckpumpe (2) führenden Raumteil (5") und einen zum Verbraucher der Emulsion führenden Auslass (8) aufweist.

3. Gerät nach Anspruch 2, dadurch gekennzeichnet, dass die Mischkammer (3) und der Vorratsraum (5) im wesentlichen rotationssymmetrisch ausgebildet sind.

4. Gerät nach einem der Ansprüche 2 oder 3, dadurch gekennzeichnet, dass die Dosiervorrichtung (1) wenigstens zwei, voneinander getrennte, entsprechend dem gewünschten Wasser/Oel-Verhältnis unterschiedlich grosse, direkt nebeneinander liegende Kammern (14,15) aufweist, wobei die beiden Kammern (14,15) durch eine als Membrane (16) ausgebildete Wand voneinander getrennt sind und die grössere Kammer (15) eine zweite Membrane (17) mit entsprechend dem gewünschten Wasser/Oel-Verhältnis grösseren Fläche besitzt, welche mit der ersten Membrane (16) über eine starre Stange gekuppelt und mit einer Bewegungsvorrichtung verbunden ist, und dass jede Kammer (14;15) sowohl eine Zuführ- (10;11) wie eine Abführleitung mit jeweils einem Rückschlagventil (13) aufweist.

5. Gerät nach Anspruch 4, dadurch gekennzeichnet, dass die Bewegungsvorrichtung der Dosiervorrichtung (1) einen Elektro-Hubmagnet aufweist.

6. Gerät nach einem der Ansprüche 2 bis 5, dadurch gekennzeichnet, dass die elektrisch betriebene Niederdruckpumpe (2) mit vorzugsweise gebogenen Förderschaufeln ausgebildet ist.

7. Gerät nach einem der Ansprüche 2 bis 6, dadurch gekennzeichnet, dass die Mischkammer (3) in einem ersten Abschnitt einen halbkugelförmig gestalteten Raum (3',3") mit wenigstens einer tangentialen Zuführung aufweist sowie in einem zweiten Abschnitt einen Raum (3"'), welcher sich rotationssymmetrisch, trichterförmig in axialer Richtung verengt und schliesslich in die Expansionskammer (4) mündet.

8. Gerät nach Anspruch 7, dadurch gekennzeichnet, dass der halbkugelförmige Raum in zwei Kammern (3' bzw. 3") aufgeteilt ist, wobei die Trennwand der beiden Kammern als Halbkugelschale mit Durchtrittsöffnungen (6) ausgebildet ist und nur die innere Kammer (3") in den trichterförmigen Raum (3"') mündet.

9. Gerät nach einem der Ansprüche 2 bis 8, dadurch gekennzeichnet, dass in der Verbindungsleitung zwischen Mischkammer (3) und Vorratsraum (5) wenigstens eine Expansionskammer (4), in welche eine Düse mündet, vorgesehen ist.

10. Gerät nach einem der Ansprüche 2 bis 9, dadurch gekennzeichnet, dass der Vorratsraum (5) einen halbkugelförmigen, mit tangentialem Einlass versehenen oberen Raumteil (5') aufweist, welcher in der Einlassebene eine Ausgangsöffnung (8) und im Zenit der Halbkugel gegebenenfalls eine Entlüftungsöffnung (7) besitzt, sowie einen sich trichterförmig verengenden unteren Raumteil (5") aufweist, der schliesslich in die Saugseite der Niederdruckpumpe (2) mündet.

11. Gerät nach einem der Ansprüche 2 bis 10, dadurch gekennzeichnet, dass eine Sammelleitung (12) von der Dosiervorrichtung (1), welche die Oel- und Wasserleitung (10';11') vereinigt, eine Zuleitung (5"') des Vorratsraumes sowie gegebenenfalls wenigstens eine äussere Rückführleitung (9) in den Saugbereich der Niederdruckpumpe (2) geführt sind.

12. Verwendung von Geräten nach einem der Ansprüche 2 bis 11 zur Aufbereitung einer Wasser-in-Oel-Emulsion für den Betrieb von Dieselmotoren für Kraftfahrzeuge und stationäre Anlagen.

## Claims

1. A method for purely mechanically producing a water-in-oil emulsion, in which the water and the oil are united in dosed manner front separate supply containers in order to obtain a predetermined mass proportion of water/ oil, the mixture being thereafter delivered into a mixing chamber where the emulsion is formed by intimately mixing the two components and the emulsion being thereafter delivered into a storage room from where part of the emulsion is fed to a user whilst not used part of the emulsion is recycled into the mixing chamber, characterized in that the necessary dosed quantities of water and oil are supplied together and under if possible smooth acceleration tangentially and by forming a vortex movement into a mixing chamber having a funnel-shaped narrowing outlet in order to produce said emulsion and in that the emulsion produced in said mixing chamber is then fed from the mixing chamber into said storage room thereby being subjected to at least one acceleration followed by at least one expansion and is also maintained in said room in a continuous vortex movement, whilst the remaining partial quantity of the emulsion is supplied under if possible smooth acceleration and together with said mixture from the storage room back into said mixing chamber and thus into a closed cycle.

2. A device for carrying out the method of claim 1, comprising a mixing chamber (3) connected to separate supply containers for water and oil respectively and a storage room (5) connected to said mixing chamber and having an outlet duct (8) leading to a user and further comprising a dosing unit (1) for obtaining a predetermined mass proportion of water/oil and a connecting duct (12,28) between the dosing unit (1) and said mixing chamber (3), through which the dosed quantities of water and oil are supplied into the mixing chamber (3), characterized by a mixing chamber (3) having at least one tangential inlet and an axial, funnel-shaped narrowing outlet and by a low-pressure pump (2) mounted in said connecting duct (12,28), whereby the connection between the outlet of the mixing chamber (3) and said storage room (5) forms an expansion chamber (4) leading with its narrowing outlet tangentially into the storage room (5), and wherein the latter presents a room section (5") leading to the suction side of the low-pressure pump (2) and an outlet (8) leading to the user of the emulsion.

3. A device according to claim 2, characterized in that said mixing chamber (3) and said storage room (5) are of substantially rotation-symmetrical shape.

4. A device according to any of claims 2 or 3, characterized in that the dosing unit (1) is provided with at least two separate chambers (14,15) arranged directly one adjacent to the other and of different size corresponding to the desired water/oil ratio, whereby the two chambers (14,15) are separated by a wall in the form of a membrane (16), the greater one (15) of said chambers being equipped with a second membrane (17) having a greater surface corresponding to the desired water/oil ratio and being coupled to said first membrane (16) by means of a rigid bar and connected to driving means, and in that each chamber (14;15) is provided with both a feeding duct and an evacuation duct (10;11) each equipped with a check valve (13).

5. A device according to claim 4, characterized in that said driving means of the dosing unit (1) comprise an electro-lifting-magnet.

6. A device according to any of claims 2 to 5, characterized in that the electrical low-pressure pump (2) is provided with preferably curved feeding blades.

7. A device according to any of claims 2 to 6, characterized in that the mixing chamber (3) comprises in a first section a volume of hemispherical shape (3',3") with at least one tangential inlet and in a second section a volume (3"') of rotation-symmetrical shape narrowing funnel-shaped in axial direction and finally discharging into the expansion chamber (4).

8. A device according to claim 7, characterized in that said hemispherical volume is divided into two chambers (3' and 3" resp.), whereby the separation wall of the two chambers is formed as hemispherical shell provided with throughpassages (6) and wherein only the inner chamber (3") leads into said funnel-shaped volume (3"').

9. A device according to any of claims 2 to 8, characterized in that the connecting duct between the mixing chamber (3) and the storage room (5) comprises at least one expansion chamber (4) into which a nozzle is discharging.

10. A device according to any of claims 2 to 9, characterized in that the storage room (5) has an upper room section (5') of hemispherical shape provided with a tangential inlet, said room section presenting in the inlet plane an outlet opening (8) and optionally in the zenith of the hemisphere a venting opening (7), and a funnel-shaped narrowing lower room section (5"), discharging finally into the suction side of the low-pressure pump (2).

11. A device according to any of claims 2 to 10, characterized by a collecting pipe (12) from the dosing unit (1) uniting the oil duct and water duct (10';11') respectively, a feeding duct (5"') of the storage room and optionally at least one outer return duct (9) lead into the suction area of said low-pressure pump (2).

12. Use of devices according to any of claims 2 to 11 for producing a water-in-oil emulsion for operating Diesel engines in motor vehicles or stationary plants.

## Revendications

1. Procédé pour la production purement mécanique d'une émulsion eau-en-huile, dans lequel de l'eau et de l'huile sont réunies de manière dosée à partir de récipients distincts pour obtenir un rapport quantitatif prédéterminé eau/huile, le mélange étant ensuite refoulé dans une chambre mélangeuse dans laquelle l'émulsion est formée en mélangeant intimement les deux composants, l'émulsion étant alors conduit dans un réservoir d'où une partie est conduite vers un utilisateur et la partie non utilisée de l'émulsion est reconduite dans la chambre mélangeuse, caractérisé en ce que les quantités nécessaires dosées d'eau et d'huile sont refoulées ensemble et sous une accélération si possible douce tangentiellement et en formant un mouvement de tourbillon dans une chambre mélangeuse présentant une sortie qui se rétrécit en forme d'entonnoir pour former l'émulsion et en ce que l'émulsion produite dans cette chambre est transportée en subissant au moins une accélération suivie d'au moins une expansion de la chambre mélangeuse dans le réservoir pour y être maintenue également et continuellement en mouvement de tourbillon, tandis que la quantité partielle restante de l'émulsion du résérvoir est reconduite, sous une accélération si possible douce, avec le mélange mentionné plus haut, dans la chambre mélangeuse et donc dans un circuit fermé.

2. Dispositif pour la mise en oeuvre du procédé selon la revendication 1, présentant une chambre mélangeuse (3) reliée à des réservoirs distincts d'eau et d'huile respectivement et un réservoir (5) relié à la chambre mélangeuse et comportant un conduit de sortie (8) conduisant vers un utilisateur, un dispositif de dosage (1) pour obtenir un rapport quantitatif prédéterminé eau/huile et un conduit de liaison (12,18) entre le dispositif de dosage (1) et la chambre de mélange (3) pour amener les quantités dosées d'eau et d'huile dans la chambre mélangeuse (3), caractérisé par une chambre mélangeuse (3) avec au moins une entrée tangentielle et une sortie axiale se rétrécissant en forme d'entonnoir et par une pompe à basse pression (2) montée dans ledit conduit de liaison (12,18), la partie de liaison entre la sortie de la chambre mélangeuse (3) et le réservoir (5) formant une chambre d'expansion (4) qui mène avec une sortie se rétrécissant tangentiellement dans le réservoir (5), et en ce que ce que ce dernier présente une partie (5") menant à l'entré de la pompe à basse pression (2) et une sortie menant vers l'utilisateur de l'émulsion.

3. Dispositif selon la revendication 2, caractérisé en ce que la chambre mélangeuse (3) et le réservoir (5) présente sensiblement une forme à symétrie de révolution.

4. Dispositif selon l'une des revendications 2 ou 3, caractérisé en ce que le dispositif de dosage (1) présente au moins deux chambres (14,15) arrangées directement l'une à côté de l'autre à volume distincts selon le rapport eau/huile désiré, les deux chambres (14,15) étant séparées par une paroi sous forme d'une membrane (16) et la plus grande des chambres (15) présentant une seconde membrane (17) avec une surface plus grande selon le rapport eau/huile désiré, accouplée à la première membrane au moyen d'une barre rigide et connectée à des moyens d'entraînement et en ce que chaque chambre (14,15) présente un conduit d'amené (10;11) ainsi qu'un conduit d'évacuation dont chacun est muni d'une soupape de retenue (13).

5. Dispositif selon la revendication 4, caractérisé en ce que les moyens d'entraînement du dispositif de dosage (1) comprennent un éléctro-aimant de levage.

6. Dispositif selon l'une des revendications 2 à 5, caractérisé en ce que la pompe à basse pression électrique (2) présente des palettes de refoulement qui sont de préférence incurvées.

7. Dispositif selon l'une des revendications 2 à 6, caractérisé en ce que la chambre mélangeuse (3) comprend dans une première section un volume de forme hémisphérique (3',3") avec au moins une entrée tangentielle et dans une deuxième section un volume (3"') de forme à symétrie de rotation qui se rétrécit en forme d'entonnoir en direction axiale et qui aboutit finalement dans la chambre d'expansion (4).

8. Dispositif selon la revendication 7, caractérisé en ce que le volume de forme hémisphérique est divisé en deux chambres (3' resp. 3"), la paroi de séparation des deux chambres ayant une forme d'une hémisphère présentant des ouvertures de passage (6) et en ce que seule la chambre intérieure (3") débouche dans ledit volume (3"') qui se rétrécit en forme d'entonnoir.

9. Dispositif selon l'une des revendications 2 à 8, caractérisé en ce que le conduit de liaison entre la chambre mélangeuse (3) et le réservoir (5) comprend au moins une chambre d'expansion (4) dans laquelle débouche une buse.

10. Dispositif selon l'une des revendications 2 à 9, caractérisé en ce que le réservoir (5) présente un volume supérieur (5') de forme hémisphérique ayant une entrée tangentielle, ce volume présentant dans le plan d'entré une ouverture de sortie (8) et au zénith de la hémisphère de préférence une ouverture de ventilation (7), ainsi qu'un volume inférieur (5") se rétrécissant en forme d'entonnoir, qui débouche finalement du còté aspiration de la pompe à basse pression (2).

11. Dispositif selon l'une des revendications 2 à 10, caractérisé en ce qu'un conduit collecteur (12) portant du dispositif de dosage et qui réunit le conduit d'huile et d'eau respectivement (10';11'), un conduit d'amené (5"') du réservoir ainsi qu'éventuellement au moins un conduit de recyclage extérieur (9) mènent dans le secteur d'aspiration de la pompe à basse pression (2).

12. Utilisation de dispositifs selon l'une des revendications 2 à 11 pour la préparation d'une émulsion eau-en-huile pour la mise en marche de moteurs diesel pour automobiles et installations stationnaires.
